# EUROPÄISCHE PATENTSCHRIFT

(11) **EP 4 033 057 B1**
(45) Veröffentlichungstag und Bekanntmachung des Hinweises auf die Patenterteilung: **20.09.2023**
(21) Anmeldenummer: 21152964.9
(22) Anmeldetag: 22.01.2021
(51) Int. Cl.: E05B 47/06, D06F 39/14, E05B 47/00, E05B 15/04

(54) **VERRIEGELUNGSVORRICHTUNG**
LOCKING DEVICE
DISPOSITIF DE VERROUILLAGE

(43) Veröffentlichungstag der Anmeldung: 27.07.2022
(73) Patentinhaber: Kendrion Kuhnke Automation GmbH, 23714 Malente (DE)
(72) Erfinder: STEGELMANN, Jochen, 23684 Gronenberg / Scharbeutz (DE); PFEIFFER, Borgar, 24222 Schwentinental (DE); NUPPENAU, Lukas, 23869 Elmenhorst (DE)
(74) Vertreter: Seemann & Partner Patentanwälte mbB

(56) Entgegenhaltungen:
- WO-A1-02/16714
- WO-A1-2009/113022
- WO-A2-2013/131822
- DE-B3-102017 128 301

## Beschreibung

Die Erfindung betrifft eine Verriegelungsvorrichtung für, insbesondere elektrische, Geräte, insbesondere Waschmaschinen, mit einem linear bewegbaren Verriegelungsstift und einem linear bewegbaren Stößel für den Verriegelungsstift, wobei der Stößel mittels einer Spanneinrichtung mit dem Verriegelungsstift verbunden ist.

Außerdem betrifft die Erfindung ein elektrisches Gerät, insbesondere Waschmaschine, sowie eine Verwendung einer Verriegelungsvorrichtung.

Im Stand der Technik sind Verriegelungsvorrichtungen bekannt, wobei Verriegelungsvorrichtungen dort eingesetzt werden, wo Maschinenteile oder Anlagenteile, z.B. Türen oder Klappen, in einer bestimmten Position verriegelt werden.

Beispielsweise werden Verriegelungsvorrichtungen auch in Waschmaschinen eingesetzt.

In DE 10 2012 204 490 B4 ist ein Vorverriegelungsmechanismus für ein motorisch betätigtes Verriegelungssystem und ein Verriegelungssystem beschrieben.

Außerdem offenbart DE 603 16 237 T2 eine Vorrichtung zur Verriegelung der Tür einer Waschmaschine.

Darüber hinaus ist in EP 1 826 309 B1 ein Verschluss für die Tür einer Vorrichtung mit Drehtrommel beschrieben. Des Weiteren zeigt EP 0 439 849 B1 eine Türverriegelungsvorrichtung mit schneller Verriegelung und verzögerter Entriegelung, insbesondere für eine Waschmaschine.

Ferner ist in DE 10 2017 128 301 B1 eine gattungsgemäße Verriegelungsvorrichtung mit einem linear bewegbaren Verriegelungsstift und einem linear bewegbaren Stößel für den Verriegelungsstift, wobei der Stößel mittels einer Spanneinrichtung mit dem Verriegelungsstift verbunden ist, beschrieben. Hierbei weist die Spanneinrichtung zwei in Reihe hintereinander angeordnete Federn auf.

Eine Aufgabe der Erfindung besteht darin, eine, vorzugsweise alternative, Verriegelungsvorrichtung, z.B. für Waschmaschinen, bereitzustellen, wobei die Verriegelungsvorrichtung kleinbauend sein soll und eine zuverlässige Verriegelung, z.B. eine Tür oder Klappe, ermöglichen soll.

Gelöst wird die Aufgabe durch eine Verriegelungsvorrichtung für, insbesondere elektrische, Geräte, insbesondere Waschmaschinen, mit einem linear bewegbaren Verriegelungsstift und einem linear bewegbaren Stößel für den Verriegelungsstift, wobei der Stößel mittels einer Spanneinrichtung mit dem Verriegelungsstift verbunden ist, der dadurch weitergebildet ist, dass die Spanneinrichtung zwei koaxial angeordnete Federn aufweist, wobei eine erste innere Feder der Spanneinrichtung von einer zweiten äußeren Feder der Spanneinrichtung wenigstens teilweise umgeben ist.

Die Erfindung beruht auf dem Gedanken, dass die Verriegelungsvorrichtung eine Spanneinrichtung zwei ineinander und koaxial zueinander angeordneter Federn aufweist, wodurch sich eine kompakte Anordnung der inneren (ersten) Feder und der äußeren (zweiten) Feder ergibt. Somit wird eine kompakte Verriegelungsvorrichtung ermöglicht. Dadurch, dass die Verriegelungsvorrichtung wenig Bauraum erfordert, ist es vorteilhafterweise möglich, die Verriegelungsvorrichtung in zahlreiche und gegebenenfalls verschiedene Geräte, wie z.B. Waschmaschinen, einzubauen. Durch die kleinbauende Verriegelungsvorrichtung lassen sich auch unterschiedliche Geräte oder Maschinen mit erfindungsgemäßen Verriegelungseinrichtungen für Türen oder dergleichen ausrüsten bzw. nachzurüsten.

Unter Verwendung der erfindungsgemäßen Spanneinrichtung sind der, vorzugsweise linear bewegbare, Stößel und der, vorzugsweise linear bewegbare, Verriegelungsstift, ausschließlich miteinander, insbesondere mechanisch, gekoppelt. Insbesondere sind die Bewegungsrichtung des, vorzugsweise stiftförmigen oder zylinderförmigen, Stößels und die Bewegungsrichtung des Verriegelungsstifts kollinear, so dass beispielsweise durch eine lineare Bewegung des Stö-ßels der Verriegelungsstifte linear bewegt wird oder bewegbar ist.

Ferner ist die Spanneinrichtung zwischen dem Stößel und dem Verriegelungsstift vorgespannt. Der Stößel ist insbesondere stiftförmig bzw. zylinderförmig und mit einem kreisrunden Querschnitt ausgebildet.

Im verriegelten Zustand der Verriegelungsvorrichtung greift der Verriegelungsstift in einen zu verriegelnden Verriegelungskörper, z.B. eines Türschlosses, ein.

Gemäß einer bevorzugten Ausgestaltung der Verriegelungsvorrichtung ist vorgesehen, dass ein Ende des Stößels mit der Spanneinrichtung mit den koaxial angeordneten Federn in einer Aufnahmekammer des Verriegelungsstifts angeordnet ist. Dadurch sind ein Ende des Stößels und die Spanneinrichtung in dem Verriegelungsstift positioniert.

Insbesondere sind in einer Weiterbildung die erste innere Feder der Spanneinrichtung und die zweite äußere Feder der Spanneinrichtung mechanisch voneinander entkoppelt.

Dazu ist in Ausführung der Verriegelungsvorrichtung vorgesehen, dass die erste innere Feder und die zweite äußere Feder konzentrisch zum Stößel und/oder zur Bewegungsachse des Stößels angeordnet sind, wobei insbesondere die erste innere Feder und die zweite äußere Feder den Stößel umgeben.

Des Weiteren zeichnet sich die Verriegelungsvorrichtung in einer Ausgestaltung dadurch aus, dass zwischen der ersten inneren Feder und der zweiten äußeren Feder ein, insbesondere hülsenartiger, Kopplungskörper angeordnet ist.

Dazu ist vorteilhafterweise weiter vorgesehen, dass die erste innere Feder zwischen dem Stößel und dem Kopplungskörper angeordnet ist und/oder die zweite äußere Feder zwischen dem Kopplungskörper und dem den Stößel umgebenden Verriegelungsstift angeordnet ist. Durch den Kopplungskörper wird eine räumliche Trennung der ersten inneren Feder und der zweiten äußeren Feder ermöglicht.

Gemäß einer vorteilhaften Ausgestaltung der Verriegelungsvorrichtung sind für die erste innere Feder am Stößel und am Kopplungskörper jeweils ein Anschlag und/oder für die zweite äußere Feder am Kopplungskörper und am Verriegelungsstift jeweils ein Anschlag vorgesehen.

Außerdem zeichnet sich eine Ausführungsform der Verriegelungsvorrichtung dadurch aus, dass die erste innere Feder der Spanneinrichtung und/oder die zweite äußere Feder der Spanneinrichtung jeweils als Druckfeder, insbesondere Schraubendruckfeder oder Spannfeder, ausgebildet sind.

Insbesondere sind die, vorzugsweise als Druckfeder ausgebildete, erste innere Feder der Spanneinrichtung und/oder die, vorzugsweise als zweite Druckfeder ausgebildete, zweite äußere Feder der Spanneinrichtung derart am Stößel angeordnet, dass die Feder oder die Federn von dem Stößel durchsetzt sind.

Vorzugsweise ist ein Ende des Stößels für den Verriegelungsstift wenigstens teilweise in einem Hohlraum des Verriegelungsstifts aufgenommen.

Darüber hinaus ist in einer Ausgestaltung der Verriegelungsvorrichtung vorgesehen, dass für eine lineare Bewegung des Stößels ein Antrieb, insbesondere Hubantrieb, vorgesehen ist, wobei insbesondere der Antrieb, insbesondere Hubantrieb, als bistabiler Hubmagnet, insbesondere Umkehrhubmagnet, ausgebildet ist.

Insbesondere ist der Stößel im Verriegelungsstift linear geführt. Vorzugweise sind der Stößel und der Verriegelungsstift relativ zueinander (linear) bewegbar.

Außerdem ist in einer bevorzugten Ausgestaltung der Verriegelungsvorrichtung vorgesehen, dass ein, insbesondere drehbarer, Verriegelungskörper vorgesehen ist, wobei in einer verriegelten Position des Verriegelungsstifts der Verriegelungsstift in den Verriegelungskörper eingreift. Hierzu weist beispielsweise der Verriegelungskörper eine Ausnehmung auf, in der der Verriegelungsstift in der Verriegelungsposition des Verriegelungskörpers eingreift. Dadurch ist der Verriegelungskörper in seiner Bewegung gehemmt bzw. fixiert. Im geöffneten Zustand greift der Verriegelungsstift nicht in den Verriegelungskörper bzw. nicht in die Ausnehmung des Verriegelungskörpers ein, wodurch der Verriegelungskörper freigegeben ist.

Ferner wird die Aufgabe gelöst durch ein elektrisches Gerät, insbesondere Waschmaschine, mit einer schließbaren Tür und mit einer voranstehend beschriebenen Verriegelungsvorrichtung für die Tür. Zur Vermeidung von Wiederholungen wird auf die obigen Ausführungen ausdrücklich verwiesen.

Außerdem wird die Aufgabe gelöst durch eine Verwendung einer erfindungsgemäßen Verriegelungsvorrichtung, wie voranstehend beschrieben, in einem elektrischen Gerät, insbesondere Waschmaschine.

Weitere Merkmale der Erfindung werden aus der Beschreibung erfindungsgemäßer Ausführungsformen zusammen mit den Ansprüchen und den beigefügten Zeichnungen ersichtlich.

Im Rahmen der Erfindung sind Merkmale, die mit "insbesondere" oder "vorzugsweise" gekennzeichnet sind, als fakultative Merkmale zu verstehen.

Die Erfindung wird nachstehend ohne Beschränkung des allgemeinen Erfindungsgedankens anhand von Ausführungsbeispielen unter Bezugnahme auf die Zeichnungen beschrieben, wobei bezüglich aller im Text nicht näher erläuterten erfindungsgemäßen Einzelheiten ausdrücklich auf die Zeichnungen verwiesen wird. Es zeigen:
- Fig. 1: schematisch eine perspektivische Ansicht einer Verriegelunseinrichtung und
- Fig. 2: schematisch eine Querschnittsansicht einer Verriegelunseinrichtung im geöffneten Zustand

In den Zeichnungen sind jeweils gleiche oder gleichartige Elemente und/oder Teile mit denselben Bezugsziffern versehen, so dass von einer erneuten Vorstellung jeweils abgesehen wird.

In Fig. 1 ist eine perspektivische Darstellung einer erfindungsgemäßen Verriegelungseinrichtung 10 schematisch gezeigt. Fig. 2 zeigt schematisch einen Querschnitt durch die Verriegelungseinrichtung 10, die beispielsweise für Waschmaschinen, insbesondere für Industriewaschmaschinen, eingesetzt wird.

Im Rahmen der Erfindung ist es denkbar, dass die Verriegelungseinrichtung auch zum Schließen von Türen, Klappen oder dergleichen in anderen elektrischen Geräten eingesetzt wird.

Die Verriegelungseinrichtung 10 ist beispielsweise in einem Gehäuse (hier nicht dargestellt) angeordnet. Die Verriegelungseinrichtung 10 weist einen bistabilen Hubmagneten 12 auf, der als Antrieb bzw. Hubantrieb für einen linear bewegbaren Stößel 16 eingesetzt wird. Am Stößel 16 ist im Inneren des Hubmagneten 12 ein Anker 14 angeordnet. Der Stößel 16 durchsetzt den bistabilen Hubmagneten 12, wobei bei Bestromung der jeweils endseitigen Spulen des bistabilen Hubmagneten 12 der Stößel 16 mittels den im Hubmagneten 12 bewegbaren Ankern 14 zwischen den Endlagen hin und her bewegt wird. Bei der in Fig. 2 dargestellten Position des Stößels 16 bzw. des Ankers 14 ist dieser in seiner oberen Endlage angeordnet. Insbesondere ist der Hubmagnet 12 als Umkehrhubmagnet ausgebildet.

Außerhalb des bistabilen Hubmagneten 12 ist ein Ende des Stößels 16 im Innern eines Verriegelungsstiftes 18 angeordnet, wobei der Stößel 16 im Verriegelungsstift 18 teilweise aufgenommen ist. Der Stößel 16 ist hierbei zur Betätigung des Verriegelungsstifts 18 vorgesehen.

Der Verriegelungsstift 18 ist an dem vom bistabilen Hubmagneten 12 abgewandten Ende mit einem frontseitigen Verriegelungszapfen 20 ausgebildet, der in eine Verriegelungsnut 22 eines drehbaren Drehsegments 24 zum Verriegeln eines Türhakens 26 (vgl. Fig. 1) eingreift. Hierbei ist der Türhaken 26 einer (hier nicht dargestellten) Tür drehbar gelagert und wird in eine Türhakenaufnahme 28 des Drehsegments 24 eingebracht.

In Fig. 1 ist das Drehsegment 24 in einer entriegelten Position angeordnet. In Fig. 2 ist das Drehsegment 24 in einer Verriegelungsposition angeordnet.

Im Inneren des Verriegelungsstiftes 18 ist das darin aufgenommene Ende des Stößels 16 von einer ersten Druckfeder 30 und einer zweiten Druckfeder 32 umgeben, wobei die erste Druckfeder 30 und die zweite Druckfeder 32 koaxial angeordnet sind und die erste innere Druckfeder 30 von der zweiten äußeren Druckfeder 32 umgeben ist.

Zwischen der ersten Druckfeder 30 und der zweiten Druckfeder 32 ist ein hülsenartiger Kopplungskörper 34 angeordnet, wodurch die erste Druckfeder 30 und die zweite Druckfeder 32 voneinander getrennt sind. Der Kopplungskörper 34 ist zwischen den Druckfedern 30 und 32 angeordnet, wobei die mit dem Kopplungskörper 34 in Kontakt stehenden Federn 30, 32 der Kopplungskörper 34 linear beweglich relativ zum Verriegelungsstift 18 angeordnet sind.

Für die innere Druckfeder 30 ist am Stößel 16 ein oberer, endseitiger Sicherungsring 36, der dem Hubmagneten 12 zugewandt, als Anschlag für die innere Feder 30 ausgebildet, so dass die innere Druckfeder 30 den Kopplungskörper 34 gegen einen zweiten Sicherungsring 38, der vom Hubmagneten 12 abgewandt ist, am Stößel 16 drückt. Hierbei dient der Sicherungsring 38 als Anschlag für den Kopplungskörper 34. Mittels der zweiten Druckfeder 32, die zwischen dem Kopplungskörper 34 und dem Verriegelungsstift 18 angeordnet ist, wird der Verriegelungsstift 18 nach oben bzw. in Richtung des bistabilen Hubmagneten 12 gedrückt. Die erste Druckfeder 30 und die zweite Druckfeder 32 sind jeweils vorgespannt.

Die erste Druckfeder 30 und die zweite Druckfeder 32 sind koaxial in Bezug auf die Längsachse des Stößel 16 bzw. die Bewegungsachse des Stößels 16 angeordnet, wobei die Druckfedern 30, 32 ineinander angeordnet sind. Die erste Druckfeder 30 und die zweite Druckfeder 32 bilden eine Spanneinrichtung zwischen dem linearbewegbaren Stößel 16 und dem linear bewegbaren Verriegelungsstift 18 aus, so dass aufgrund der Vorspannung der Druckfedern 30, 32 der Stößel 16 mit dem Verriegelungsstift 18 verbunden bzw. gekoppelt ist.

Im Normalbetrieb wird der drehbare Türhaken 26 in die Türhakenaufnahme 28 des Drehsegments 24 eingebracht (vgl. Fig. 1), wobei anschließend das Drehsegment 24 in eine Verriegelungsposition im Uhrzeigersinn gedreht wird, bis die Verriegelungsnut 22 des Drehsegments 24 unterhalb des Verriegelungszapfens 20 des Verriegelungsstifts 18 angeordnet ist (vgl. Fig. 2). Anschließend wird der Anker 14 zusammen mit dem Stößel 16 aus einer Endlage (obere Position in Fig. 2) in die zweite Endlage (untere Position) bewegt, wodurch der Verriegelungszapfen 20 in Richtung der Verriegelungsnut 22 bewegt wird und eingreift. Dadurch ist das Drehsegment 24 zusammen mit dem Türhaken 26 gesperrt.

Im Fall, dass das Drehsegment 24 nicht in der Verriegelungsposition für den Verriegelungsvorgang, wie in Fig. 1 dargestellt, positioniert ist, kann der Verriegelungsstift 18 in eine Wartestellung für die Verriegelung gebracht werden, indem der Hubmagnet 12 bestromt wird, wodurch der Stößel 16 (nach unten) bewegt wird, so dass die erste Druckfeder 30 weiter bzw. noch mehr vorgespannt wird. In dieser Position drückt der Verriegelungsstift 18 gegen das Drehsegment 24. Um das Drehsegment 24 zu verriegeln, wird dieses im Uhrzeigersinn gedreht, so dass der Verriegelungszapfen 20 des Verriegelungsstifts 18 aufgrund der vorgespannten ersten (inneren) Druckfeder 32 in die Verriegelungsnut 22 des Drehsegments 24 gebracht wird.

Bei Entriegelung bzw. Verriegelung des Drehsegments 24 werden beim Öffnen bzw. beim Schließen der Verriegelungsvorrichtung 10 bei Bestromung des bistabilen Hubmagneten 12 der Stößel 16 und der Verriegelungsstift 18 in Richtung bzw. entgegen der Richtung des Hubmagneten bewegt, wodurch aufgrund der am Stößel 16 gleichzeitig eingreifenden Druckfedern 30, 32 der Verriegelungsstift 18 entsprechend bewegt wird.

Im Fall, dass in einer Verriegelungsposition, in der der Verriegelungszapfen 20 des Verriegelungsstifts 18 in die Verriegelungsnut 22 des Drehsegments 24 eingreift und das Drehsegment 24 mit einer äußeren, manuellen Kraft gegen den eingreifenden Verriegelungszapfen 20 gedreht wird, so dass der Verriegelungsstift 18 an einer freien linearen Bewegung gehindert wird, ist es möglich, dass durch die Bestromung des Hubmagneten 12 der Stößel 16 in Richtung des Hubmagneten 14 bewegt wird, wodurch die zweite äußere Druckfeder 32 (noch mehr) vorgespannt wird, wobei der Verriegelungsstift 18 in der Verriegelungsposition gehalten ist oder wird. Wird anschließend die Verriegelung des Verriegelungsstifts 18 gelöst, wird der blockierte Verriegelungsstift 18 durch die vorgespannten Druckfeder 32 in die entriegelte Position linear bewegt.

### Bezugszeichenliste

- 10: Verriegelungsvorrichtung
- 12: Hubmagnet
- 14: Anker
- 16: Stößel
- 18: Verriegelungsstift
- 20: Verriegelungszapfen
- 22: Verriegelungsnut
- 24: Drehsegments
- 26: Türhaken
- 28: Türhakenaufnahme
- 30: Feder
- 32: Feder
- 34: Kopplungskörper
- 36: Sicherungsring
- 38: Sicherungsring

## Patentansprüche

1. Verriegelungsvorrichtung (10) für, insbesondere elektrische, Geräte, insbesondere Waschmaschinen, mit einem linear bewegbaren Verriegelungsstift (18) und einem linear bewegbaren Stößel (16) für den Verriegelungsstift (18), wobei der Stößel (16) mittels einer Spanneinrichtung mit dem Verriegelungsstift (18) verbunden ist, **dadurch gekennzeichnet, dass** die Spanneinrichtung zwei koaxial angeordnete Federn (30, 32) aufweist, wobei eine erste innere Feder (30) der Spanneinrichtung von einer zweiten äußeren Feder (32) der Spanneinrichtung wenigstens teilweise umgeben ist.

2. Verriegelungsvorrichtung (10) nach Anspruch 1, **dadurch gekennzeichnet, dass** ein Ende des Stößels (16) mit der Spanneinrichtung mit den koaxial angeordneten Federn (30, 32) in einer Aufnahmekammer des Verriegelungsstifts (18) angeordnet ist.

3. Verriegelungsvorrichtung (10) nach Anspruch 1 oder 2, **dadurch gekennzeichnet, dass** die erste innere Feder (30) der Spanneinrichtung und die zweite äußere Feder (32) der Spanneinrichtung mechanisch voneinander entkoppelt sind.

4. Verriegelungsvorrichtung (10) nach einem der Ansprüche 1 bis 3, **dadurch gekennzeichnet, dass** die erste innere Feder (30) und die zweite äußere Feder (32) konzentrisch zum Stößel (16) und/oder zur Bewegungsachse des Stößels (16) angeordnet sind, wobei insbesondere die erste innere Feder (30) und die zweite äußere Feder (32) den Stößel (16) umgeben.

5. Verriegelungsvorrichtung (10) nach einem der Ansprüche 1 bis 4, **dadurch gekennzeichnet, dass** zwischen der ersten inneren Feder (30) und der zweiten äußeren Feder (32) ein, insbesondere hülsenartiger, Kopplungskörper (34) angeordnet ist.

6. Verriegelungsvorrichtung (10) nach Anspruch 5, **dadurch gekennzeichnet, dass** die erste innere Feder (30) zwischen dem Stößel (16) und dem Kopplungskörper (34) angeordnet ist und/oder die zweite äußere Feder (32) zwischen dem Kopplungskörper (34) und dem den Stößel (16) umgebenden Verriegelungsstift (18) angeordnet ist.

7. Verriegelungsvorrichtung (10) nach Anspruch 5 oder 6, **dadurch gekennzeichnet, dass** für die erste innere Feder (30) am Stößel (16) und am Kopplungskörper (34) jeweils ein Anschlag (36) und/oder für die zweite äußere Feder (32) am Kopplungskörper (34) und am Verriegelungsstift (18) jeweils ein Anschlag (38) vorgesehen sind.

8. Verriegelungsvorrichtung (10) nach einem der Ansprüche 1 bis 7, **dadurch gekennzeichnet, dass** die erste innere Feder (30) der Spanneinrichtung und/oder die zweite äußere Feder (32) der Spanneinrichtung jeweils als Druckfeder (30, 32), insbesondere Schraubendruckfeder oder Spannfeder, ausgebildet sind.

9. Verriegelungsvorrichtung (10) nach einem der Ansprüche 1 bis 8, **dadurch gekennzeichnet, dass** die, vorzugsweise als Druckfeder (30, 32) ausgebildete, erste innere Feder (30) der Spanneinrichtung und/oder die, vorzugsweise als zweite Druckfeder (32) ausgebildete, zweite äußere Feder (32) der Spanneinrichtung derart am Stößel (16) angeordnet sind, dass die Feder (30, 32) oder die Federn (30, 32) von dem Stößel (16) durchsetzt sind.

10. Verriegelungsvorrichtung (10) nach einem der Ansprüche 1 bis 9, **dadurch gekennzeichnet, dass** für eine lineare Bewegung des Stößels (16) ein Antrieb (12), insbesondere Hubantrieb (12), vorgesehen ist, wobei insbesondere der Antrieb, insbesondere Hubantrieb, als bistabiler Hubmagnet (21), insbesondere Umkehrhubmagnet, ausgebildet ist.

11. Verriegelungsvorrichtung (10) nach einem der Ansprüche 1 bis 10, **dadurch gekennzeichnet, dass** der Stößel (16) im Verriegelungsstift (18) linear geführt ist.

12. Verriegelungsvorrichtung (10) nach einem der Ansprüche 1 bis 11, **dadurch gekennzeichnet, dass** ein, insbesondere drehbarer, Verriegelungskörper (24) vorgesehen ist, wobei in einer verriegelten Position des Verriegelungsstifts (18) der Verriegelungsstift (18) in den Verriegelungskörper (24) eingreift.

13. Elektrisches Gerät, insbesondere Waschmaschine, mit einer schließbaren Tür und mit einer Verriegelungsvorrichtung (10) nach einem der Ansprüche 1 bis 12 für die Tür.

14. Verwendung einer Verriegelungsvorrichtung (10) nach einem der Ansprüche 1 bis 12 in einem elektrischen Gerät, insbesondere Waschmaschine.

## Claims

1. A locking device (10) for, in particular electrical, appliances, in particular washing machines, having a linearly movable locking pin (18) and a linearly movable tappet (16) for the locking pin (18), wherein the tappet (16) is connected to the locking pin (18) by means of a clamping device, **characterized in that** the clamping device has two coaxially arranged springs (30, 32), wherein a first inner spring (30) of the clamping device is at least partially surrounded by a second outer spring (32) of the clamping device.

2. The locking device (10) according to claim 1, **characterized in that** one end of the tappet (16) is arranged, with the clamping device having the coaxially arranged springs (30, 32), in a receiving chamber of the locking pin (18).

3. The locking device (10) according to claim 1 or 2, **characterized in that** the first inner spring (30) of the clamping device and the second outer spring (32) of the clamping device are mechanically decoupled from one another.

4. The locking device (10) according to any one of claims 1 to 3, **characterized in that** the first inner spring (30) and the second outer spring (32) are arranged concentrically to the tappet (16) and/or to the axis of motion of the tappet (16), wherein in particular the first inner spring (30) and the second outer spring (32) surround the tappet (16).

5. The locking device (10) according to any one of claims 1 to 4, **characterized in that** a, in particular a sleeve-like, coupling body (34) is arranged between the first inner spring (30) and the second outer spring (32).

6. The locking device (10) according to claim 5, **characterized in that** the first inner spring (30) is arranged between the tappet (16) and the coupling body (34) and/or the second outer spring (32) is arranged between the coupling body (34) and the locking pin (18) surrounding the tappet (16).

7. The locking device (10) according to claim 5 or 6, **characterized in that** a stop (36) is provided in each case for the first inner spring (30) on the tappet (16) and on the coupling body (34) and/or a stop (38) is provided in each case for the second outer spring (32) on the coupling body (34) and on the locking pin (18).

8. The locking device (10) according to any one of claims 1 to 7, **characterized in that** the first inner spring (30) of the clamping device and/or the second outer spring (32) of the clamping device are configured in each case as a compression spring (30, 32), in particular a helical compression spring or a clamping spring.

9. The locking device (10) according to any one of claims 1 to 8, **characterized in that** the first inner spring (30), which is preferably configured as a compression spring (30, 32), of the clamping device and/or the second outer spring (32), which is preferably configured as a second compression spring (32), of the clamping device are arranged on the tappet (16), such that the spring (30, 32) or the springs (30, 32) are passed through by the tappet (16).

10. The locking device (10) according to any one of claims 1 to 9, **characterized in that** a drive (12), in particular a lifting drive (12), is provided for a linear movement of the tappet (16), wherein in particular the drive, in particular the lifting drive, is configured as a bistable lifting magnet (21), in particular a reversible lifting magnet.

11. The locking device (10) according to any one of claims 1 to 10, **characterized in that** the tappet (16) is linearly guided in the locking pin (18).

12. The locking device (10) according to any one of claims 1 to 11, **characterized in that** a, in particular rotatable, locking body (24) is provided, wherein the locking pin (18) engages in the locking body (24) in a locked position of the locking pin (18).

13. An electrical appliance, in particular a washing machine, having a closable door and having a locking device (10) according to any one of claims 1 to 12 for the door.

14. A use of a locking device (10) according to any one of claims 1 to 12 in an electrical appliance, in particular a washing machine.

## Revendications

1. Dispositif de verrouillage (10) pour des appareils, en particulier électriques, notamment des machines à laver, comprenant une tige de verrouillage (18) mobile linéairement et un poussoir (16) mobile linéairement pour la tige de verrouillage (18), le poussoir (16) étant relié à la tige de verrouillage (18) au moyen d'un dispositif de tension, **caractérisé en ce que** le dispositif de tension comprend deux ressorts (30, 32) agencés coaxialement, un premier ressort intérieur (30) du dispositif de tension étant au moins partiellement entouré par un deuxième ressort extérieur (32) du dispositif de tension.

2. Dispositif de verrouillage (10) selon la revendication 1, **caractérisé en ce qu'**une extrémité du poussoir (16) avec le dispositif de tension avec les ressorts (30, 32) disposés coaxialement est agencée dans une chambre de réception de la tige de verrouillage (18).

3. Dispositif de verrouillage (10) selon la revendication 1 ou la revendication 2, **caractérisé en ce que** le premier ressort intérieur (30) du dispositif de tension et le deuxième ressort extérieur (32) du dispositif de tension sont découplés mécaniquement l'un de l'autre.

4. Dispositif de verrouillage (10) selon l'une des revendications 1 à 3, **caractérisé en ce que** le premier ressort intérieur (30) et le deuxième ressort extérieur (32) sont agencés concentriquement au poussoir (16) et/ou à l'axe de déplacement du poussoir (16), le premier ressort intérieur (30) et le deuxième ressort extérieur (32) entourant notamment le poussoir (16).

5. Dispositif de verrouillage (10) selon l'une des revendications 1 à 4, **caractérisé en ce qu'**un corps de liaison (34), notamment en forme de manchon, est agencé entre le premier ressort intérieur (30) et le deuxième ressort extérieur (32).

6. Dispositif de verrouillage (10) selon la revendication 5, **caractérisé en ce que** le premier ressort intérieur (30) est disposé entre le poussoir (16) et le corps de liaison (34) et/ou le deuxième ressort extérieur (32) est agencé entre le corps de liaison (34) et la tige de verrouillage (18) entourant le poussoir (16).

7. Dispositif de verrouillage (10) selon la revendication 5 ou la revendication 6, **caractérisé en ce qu'**une butée (36) est prévue pour le premier ressort intérieur (30) sur le poussoir (16) et sur le corps de liaison (34) et/ou une butée (38) est prévue pour le deuxième ressort extérieur (32) sur le corps de liaison (34) et sur la tige de verrouillage (18).

8. Dispositif de verrouillage (10) selon l'une des revendications 1 à 7, **caractérisé en ce que** le premier ressort intérieur (30) du dispositif de tension et/ou le deuxième ressort extérieur (32) du dispositif de tension sont chacun réalisés sous forme de ressort de compression (30, 32), en particulier de ressort de compression hélicoïdal ou de ressort de tension.

9. Dispositif de verrouillage (10) selon l'une des revendications 1 à 8, **caractérisé en ce que** le premier ressort intérieur (30) du dispositif de tension, de préférence conçu sous la forme d'un ressort de compression (30, 32), et/ou le deuxième ressort extérieur (32) du dispositif de tension, de préférence conçu sous la forme d'un deuxième ressort de compression (32), sont agencés sur le poussoir (16) de telle sorte que le ressort (30, 32) ou les ressorts (30, 32) sont traversés par le poussoir (16).

10. Dispositif de verrouillage (10) selon l'une des revendications 1 à 9, **caractérisé en ce qu'**un moyen d'entraînement (12), en particulier un moyen d'entraînement de levage (12), est prévu pour un mouvement linéaire du poussoir (16), le moyen d'entraînement, en particulier le moyen d'entraînement de levage, étant réalisé sous la forme d'un aimant de levage bistable (21), en particulier un aimant de levage réversible.

11. Dispositif de verrouillage (10) selon l'une des revendications 1 à 10, **caractérisé en ce que** le poussoir (16) est guidé de manière linéaire dans la tige de verrouillage (18).

12. Dispositif de verrouillage (10) selon l'une des revendications 1 à 11, **caractérisé en ce qu'**il est prévu un corps de verrouillage (24), notamment rotatif, dans lequel, dans une position verrouillée de la tige de verrouillage (18), la tige de verrouillage (18) s'engage dans le corps de verrouillage (24).

13. Appareil électrique, notamment lave-linge, comportant une porte apte à être fermée et comportant un dispositif de verrouillage (10) de la porte selon l'une des revendications 1 à 12.

14. Utilisation d'un dispositif de verrouillage (10) selon l'une des revendications 1 à 12 dans un appareil électrique, notamment un lave-linge.
